# DEMANDE DE BREVET EUROPEEN

(11) **EP 4 691 287 A1**
(43) Date de publication de la demande: **11.02.2026**
(21) Numéro de dépôt: 24315382.2
(22) Date de dépôt: 08.08.2024
(51) Int. Cl.: A24F 40/42, A24F 40/44, A24F 40/46, A24F 40/10

(54) **UNITÉ DE VAPORISATION COMPORTANT UNE CÉRAMIQUE ET CIGARETTE ÉLECTRONIQUE À CARTOUCHE AMOVIBLE INTÉGRANT UNE TELLE UNITÉ DE VAPORISATION**

(71) Demandeur: Parnasse 26 Holding, 75008 Paris (FR)
(72) Inventeur: Sarfati, Olivier, 75116 PARIS (FR); Durand, Cyrille, 92100 BOULOGNE-BILLANCOURT (FR)
(74) Mandataire: Delaveau, Sophie

(57) **Abrégé**

L'invention porte principalement sur une unité de vaporisation pour cigarette électronique, qui est caractérisée en ce qu'elle comporte un élément chauffant (12a) destiné à être alimenté électriquement et une céramique poreuse (14a) ou non poreuse en contact surfacique avec l'élément chauffant (12a), l'unité de vaporisation (11a) étant dépourvue de tout matériau fibreux.

L'invention porte également sur une cigarette électronique comprenant un corps fixe (2) et une cartouche (3) qui renferme le liquide à vaporiser et qui est amoviblement montée sur le dit corps fixe (2), et qui est essentiellement caractérisée en ce que le corps fixe (2) comporte une enclave de réception de la cartouche (7), une batterie d'alimentation (4) et une unité de vaporisation (11a) telle que précédemment indiquée située dans l'enclave de réception de la cartouche (7) et comprenant un élément chauffant (12) alimenté électriquement par la batterie (4) et un élément de transfert de fluide (14), en ce que la cartouche (3) comprend une sortie d'air (21) débouchant sur un canal d'aspiration (20) et un réservoir de liquide à vaporiser (16) entourant le canal d'aspiration (20), et en ce que la cartouche amovible (3) et le corps fixe (2) sont configurés pour que le réservoir de liquide à vaporiser (15) s'agence en connexion fluidique avec l'élément de transfert de fluide (14) de l'unité de vaporisation (11) du corps fixe (2) lorsque la capsule (3) est montée sur le corps fixe (3), et pour que le canal d'aspiration (20) de la cartouche (3) s'agence en connexion fluidique avec l'unité de vaporisation (11) du corps fixe (2) lorsque la cartouche (3) est montée sur le corps fixe (2).

## Description

### DOMAINE TECHNIQUE

L'invention s'inscrit dans le domaine des cigarettes électroniques.

L'invention concerne plus particulièrement une unité de vaporisation permettant d'augmenter substantiellement sa durée de vie tout en améliorant l'expérience utilisateur.

### ART ANTERIEUR ET INCONVENIENTS DE L'ART ANTERIEUR

Les cigarettes électroniques sont une alternative aux cigarettes classiques. Au lieu de générer une fumée de combustion, ces dispositifs vaporisent un liquide qui peut être inhalé par l'utilisateur. Le liquide comprend généralement une substance formant un aérosol, telle que la glycérine ou le propylène glycol, qui crée la vapeur. Les autres substances courantes présentes dans le liquide peuvent être de la nicotine et/ou divers arômes.

De façon connue, une cigarette électronique comprend un embout buccal, un réservoir de liquide et une unité d'alimentation électrique, le plus souvent une batterie. La vaporisation est générée par une unité de vaporisation qui comprend généralement un élément chauffant telle qu'une résistance, qui peut être sous la forme d'un serpentin qui entoure un élément de transfert de fluide le plus souvent constitué d'une matière fibreuse, ou d'une résistance qui s'étend dans l'épaisseur de l'élément de transfert de fluide. La vaporisation se produit lorsque l'élément chauffant chauffe le liquide contenu dans l'élément de transfert de fluide jusqu'à ce que le liquide se transforme en vapeur.

On définit trois types de cigarettes électroniques :
- les systèmes ouverts qui comportent un réservoir de liquide remplissable et une résistance remplaçable, la durée de vie de ces cigarettes électroniques dépendant uniquement de la durée de vie de la batterie,
- les cigarettes à usage unique qui sont jetées une fois que tout le liquide contenu dans le réservoir a été vaporisé, et
- les cigarettes à cartouches qui comportent un corps fixe renfermant la batterie d'alimentation, et une cartouche amovible et remplaçable comportant un réservoir de liquide et l'unité de vaporisation.

Dans toutes ces configurations, la résistance est alimentée en liquide par effet de capillarité résultant de la présence de l'élément de transfert de fluide fibreux.

Classiquement, les éléments de transfert de fluide fibreux sont faits de coton qui s'imbibe de liquide en assurant le transfert du liquide depuis le réservoir de liquide jusqu'à la résistance.

Mais les éléments fibreux, tels que le coton, sont sujets à détérioration par brûlure ou encrassement du liquide ou de résidus du liquide chauffé, ce qui diminue substantiellement la durée de vie de l'unité de vaporisation. En outre, lorsque la saveur est modifiée, le liquide contenu dans le coton met un certain temps à être totalement remplacé par le nouveau liquide, il subsiste alors pour l'utilisateur l'impact de la saveur précédente.

S'ajoute à ces problèmes tenant à l'unité de vaporisation la question du caractère recyclable des cigarettes électroniques. En effet, les cigarettes à usage unique et à cartouche amovible présentent un inconvénient majeur en termes de recyclage puisque les composants jetés comportent à la fois des éléments électroniques et des éléments fibreux et liquides. En outre, les cartouches sont coûteuses à fabriquer en raison de l'agencement à élaborer entre l'unité de vaporisation et le réservoir de liquide.

### OBJECTIF DE L'INVENTION

L'invention vise donc à pallier les inconvénients précités en proposant une unité de vaporisation à durée de vie augmentée et à expérience utilisateur amélioré, ainsi qu'une cigarette électronique incluant une telle unité de vaporisation permettant l'élaboration d'une nouvelle génération de cigarette électronique moins coûteuse à la fabrication, simple d'utilisation, recyclable et à durée de vie et expérience utilisateur améliorées.

### EXPOSE DE L'INVENTION

À cet effet, l'invention porte sur une unité de vaporisation pour cigarette électronique, qui est essentiellement caractérisée en ce qu'elle comporte un élément chauffant destiné à être alimenté électriquement et une céramique poreuse ou non poreuse en contact surfacique avec l'élément chauffant, l'unité de vaporisation étant dépourvue de tout matériau fibreux.

L'unité de vaporisation de l'invention peut également comporter les caractéristiques optionnelles suivantes considérées isolément ou selon toutes les combinaisons techniques possibles :
- l'unité de vaporisation comporte un élément chauffant central, entouré au moins partiellement par une céramique poreuse ou non poreuse.
- l'unité de vaporisation présente une forme cylindrique, l'élément chauffant s'étend longitudinalement en définissant un canal central creux, et la céramique est une céramique poreuse de forme tubulaire qui entoure l'élément chauffant.
- la céramique poreuse présente une porosité supérieure à 20% en masse, de préférence comprise entre 50 et 60% en masse.
- alternativement, l'unité de vaporisation présente une forme cylindrique, l'élément chauffant s'étend longitudinalement en définissant un canal central creux, et la céramique est une céramique non poreuse de forme tubulaire qui entoure l'élément chauffant et présente au moins une lumière traversante jusqu'à l'élément chauffant ménagée au niveau de sa paroi longitudinale.
- la céramique non poreuse tubulaire présente une pluralité de lumières traversantes jusqu'à l'élément chauffant.
- alternativement, l'élément chauffant est un circuit résistif imprimé sur la céramique.
- dans cette dernière configuration, la céramique est avantageusement non poreuse.
- dans une autre alternative de réalisation, la céramique est de forme tubulaire, le circuit résistif est imprimé sur sa face extérieure et elle présente au moins une lumière traversante.
- dans une autre alternative de réalisation, la céramique est plane, ét le circuit résistif est imprimé au moins sur l'une de ses faces principales.

L'invention porte également sur une cigarette électronique comprenant un corps fixe et une cartouche qui renferme le liquide à vaporiser et qui est amoviblement montée sur le dit corps fixe, et qui est caractérisée en ce que le corps fixe comporte une enclave de réception de la cartouche, une batterie d'alimentation et une unité de vaporisation telle que précédemment définie, située dans l'enclave de réception de la cartouche et comprenant un élément chauffant alimenté électriquement par la batterie et un élément de transfert de fluide, en ce que la cartouche comprend une sortie d'air débouchant sur un canal d'aspiration, et un réservoir de liquide à vaporiser entourant le canal d'aspiration, et en ce que la cartouche amovible et le corps fixe sont configurés pour que le réservoir de liquide à vaporiser s'agence en connexion fluidique avec l'élément de transfert de fluide de l'unité de vaporisation du corps fixe lorsque la capsule est montée sur le corps fixe, et pour que le canal d'aspiration de la cartouche s'agence en connexion fluidique avec l'unité de vaporisation du corps fixe lorsque la cartouche est montée sur le corps fixe.

La cigarette électronique de l'invention peut également comporter les caractéristiques optionnelles suivantes considérées isolément ou selon toutes les combinaisons techniques possibles :
- au moins une partie de l'unité de vaporisation du corps fixe débouche au niveau d'un siège de réception du réservoir de liquide à vaporiser.
- l'enclave de réception de la cartouche comporte un canal central délimitant le siège de réception du réservoir de liquide à vaporiser, et l'unité de vaporisation est agencée dans le canal central, une partie de l'unité de vaporisation débouchant au niveau du siège de réception du réservoir de liquide à vaporiser.
- la partie supérieure du canal central est dans le prolongement du canal d'aspiration de la cartouche amovible lorsque cette dernière est montée sur le corps fixe.
- au moins une partie de l'unité de vaporisation débouche vers ou au niveau du siège de réception du réservoir de liquide à vaporiser au moyen d'au moins un orifice réalisé dans le canal central.
- l'unité de vaporisation s'étend coaxialement dans le canal central.
- le réservoir de liquide à vaporiser est fait d'un matériau fibreux ou poreux imbibé de liquide à vaporiser.
- l'unité de vaporisation est amoviblement montée sur le corps fixe.

### PRESENTATION DES FIGURES

D'autres caractéristiques et avantages de l'invention ressortiront clairement de la description qui en est donnée ci-dessous, à titre indicatif et nullement limitatif, en référence à la figure annexée :
La figure 1 est une vue schématique en coupe de la cigarette électronique de l'invention selon une première alternative lorsque la cartouche est logée dans le corps fixe en définissant une position d'utilisation, le corps fixe comprenant une unité de vaporisation selon une première variante de réalisation ;
La figure 2 est une vue schématique en coupe de la cigarette électronique de l'invention selon la première alternative lorsque la cartouche est déconnectée du corps fixe pour être remplacée ;
La figure 3 est une vue schématique en coupe de la cigarette électronique de l'invention selon une seconde alternative lorsque la cartouche est logée dans le corps fixe en définissant une position d'utilisation, le corps fixe comprenant une unité de vaporisation selon une deuxième variante de réalisation ;
La figure 4 est une vue schématique en coupe de la cigarette électronique de l'invention selon la seconde alternative lorsque la cartouche est déconnectée du corps fixe pour être remplacée ;
La figure 5 est une vue en perspective de l'unité de vaporisation de l'invention selon la deuxième variante de réalisation dans laquelle la résistance est montée en spirale et entourée d'une céramique poreuse tubulaire ;
La figure 6 est une vue en perspective de l'unité de vaporisation de l'invention selon une troisième variante de réalisation dans laquelle la résistance est montée au coeur d'une céramique non poreuse tubulaire ;
La figure 7 est une vue en perspective de l'unité de vaporisation de l'invention selon une quatrième variante de réalisation dans laquelle la résistance est un circuit résistif imprimé sur une céramique de préférence non poreuse et plane ; et
La figure 8 est une vue en perspective de l'unité de vaporisation de l'invention selon une cinquième variante de réalisation dans laquelle la résistance est un circuit résistif imprimé sur une céramique de préférence non poreuse et tubulaire ;

### DESCRIPTION DETAILLEE DE L'INVENTION

Il est tout d'abord précisé que sur les figures, les mêmes références désignent les mêmes éléments quelle que soit la figure sur laquelle elles apparaissent et quelle que soit la forme de représentation de ces éléments. De même, si des éléments ne sont pas spécifiquement référencés sur l'une des figures, leurs références peuvent être aisément retrouvées en se reportant à une autre figure.

Il est également précisé que les figures représentent essentiellement un mode de réalisation de l'objet de l'invention mais qu'il peut exister d'autres modes de réalisation qui répondent à la définition de l'invention.

On décrit en premier lieu la cigarette à cartouche amovible de l'invention intégrant l'unité de vaporisation de l'invention, avant de décrire plus en détail plusieurs variantes de réalisation de l'unité de vaporisation utilisable dans toute type de cigarette électronique.

Dans la cigarette électronique de l'invention, la cartouche amovible ne comporte pas l'unité de vaporisation et est donc exclusivement constituée du réservoir de liquide (dans l'exemple présenté rempli de coton imbibé de liquide), de l'embout buccal et de sa paroi constitutive extérieure qui peut être en polymère, par exemple en polyester plus facilement recyclable. Selon l'invention, la cartouche amovible peut comporter d'autres éléments mais en aucun cas l'unité de vaporisation.

Ainsi, la cartouche amovible est plus simple et moins coûteuse à fabriquer, mais surtout, elle présente un caractère recyclable plus important que les cartouches usuellement utilisées puisqu'elle ne comporte aucun élément métallique ni électronique.

Selon l'invention, l'unité de vaporisation utilisable dans la cigarette électronique des figures 1 à 4 ou dans tout autre type de cigarette électronique comporte une résistance, une céramique poreuse ou non poreuse et est dénuée de tout élément fibreux tel que du coton. Ainsi, l'unité de vaporisation de l'invention présente une durée de vie bien supérieure aux unités de vaporisation de l'art antérieur et n'est pas soumise au problème de persistance de saveur d'un liquide antérieur.

Lorsque l'unité de vaporisation de l'invention est utilisée avec la cigarette électronique à cartouche amovible, laquelle cartouche ne comporte pas l'unité de vaporisation, le caractère écologique de l'ensemble est encore plus accru puisque non seulement la cartouche est recyclable, mais l'accroissement de la durée de vie de l'unité de vaporisation augmente la durée de vie du corps fixe de la cigarette électronique qui ne dépend quasiment plus que de la durée de vie de la batterie. En outre, dans cette configuration, l'expérience utilisateur est très avantageusement accrue puisque lorsqu'il change de cartouche et de saveur de liquide, la vaporisation s'opère immédiatement avec la nouvelle saveur.

On se réfère aux figures 1 à 4 pour décrire la cigarette électronique de l'invention 1,1a selon une première alternative qui comporte un corps fixe 2 et une cartouche amovible 3, ainsi que l'unité de vaporisation 11 de l'invention selon respectivement les première et deuxième variantes de réalisation.

Le corps fixe 2 comprend une batterie 4 formant unité d'alimentation électrique. Le corps fixe 2 est composé de deux parties. Une première partie 5 loge la batterie 4 et la seconde partie 6 comporte une enclave de réception 7 de la cartouche amovible 3 surmontant une zone 18 de connexion électrique avec la cartouche 4.

L'enclave de réception 7 de la cartouche amovible 3 présente un canal central 13 qui délimite un siège de réception 15 du réservoir de liquide à vaporiser 16. Le canal 13 est ouvert en ses parties extrémales supérieure et inférieure, et s'étend depuis un orifice 10 formé dans la paroi inférieure 9 de l'enclave de réception 7. Le canal central 13 est ainsi en communication avec la seconde partie 6 du corps fixe 2 mais également en partie supérieure avec l'air environnant.

Selon l'invention, le corps fixe 2 comprend l'unité de vaporisation 11 qui est agencée au sein du canal central 13 dans l'enclave de réception 7 de la cartouche amovible 3.

Selon ces deux variantes de réalisation, l'unité de vaporisation 11,11a comprend une résistance 12,12a formant élément chauffant qui est située au coeur de l'unité de vaporisation 11,11a et qui est entourée par une céramique poreuse 14,14a.

Lorsque la cartouche amovible 3 est en position dans le siège de réception, le liquide contenu le réservoir de liquide 16 ou l'élément fibreux imbibé de liquide contenu dans le réservoir 16 assure le rôle de transfert de liquide par capillarité vers l'unité de vaporisation 11 et plus précisément vers la céramique poreuse 14,14a.

Selon la variante de réalisation des figures 1 et 2, l'unité de vaporisation 11 s'étend transversalement au canal 13, la céramique 14 étant en contact avec le liquide à vaporiser par l'intermédiaire le cas échéant du matériau fibreux contenu dans le réservoir de liquide 16. Selon la variante de réalisation des figures 3 et 4, l'unité de vaporisation 11a s'étend coaxialement dans et le long du canal 13, la céramique 14a étant également en contact avec le liquide à vaporiser par l'intermédiaire le cas échéant du matériau fibreux contenu dans le réservoir de liquide 16.

Le contact entre la céramique 14,14a et le liquide ou le matériau fibreux du réservoir de liquide 16 peut s'opérer de différentes manières. Comme représenté sur les figures 1 et 2, il peut être prévu des orifices traversants 17 dans le canal central 13 permettant à la céramique 14 d'être en contact avec le liquide à vaporiser ou le matériau fibreux contenu dans le réservoir de liquide 16 quand la cartouche amovible 3 est en place sur le corps fixe 2. Cette configuration est plus particulièrement avantageuse lorsque l'unité de vaporisation 11 s'étend transversalement au canal 13.

Alternativement et en référence aux figures 3 et 4, compte tenue de la tenue mécanique de la céramique 14a, il peut être prévu que l'unité de vaporisation 11a fasse sailli coaxialement du canal 13, la partie en saillie comportant la résistance, entouré de la céramique poreuse 14a, en contact avec le liquide à vaporiser ou le matériau fibreux contenu dans le réservoir de liquide 16 quand la cartouche amovible 3 est en place sur le corps fixe 2.

La résistance 12 est configurée pour chauffer la céramique 14,14a par chauffage résistif. A cet effet, le matériau de la résistance 12 peut être du titane, de l'acier inoxydable, du nickel, du chrome, de l'aluminium ou leurs alliages.

La céramique poreuse 14,14a présente une porosité supérieure à 20% en masse et de préférence comprise entre 50 et 60% en masse. La céramique poreuse peut, à titre d'exemple, être réalisée en oxyde d'aluminium Al₂O₃ qui présente une grande dureté, une forte stabilité thermique et résiste aux hautes températures et à l'abrasion, ou en tout autre céramique poreuse connue de l'homme du métier.

Dans ces deux configurations, l'effet de capillarité est obtenu par le contact du liquide à vaporiser ou du matériau fibreux ou poreux imbibé de liquide 16 avec la céramique poreuse 14,14a lorsque la cartouche 3 est mise en place sur le corps fixe 2.

Alternativement, dans un mode de réalisation non représenté, l'enclave de réception 7 ne comporte pas de canal central 13, seule l'unité de vaporisation, par exemple l'unité de vaporisation coaxiale 14a des figures 3 et 4, émerge depuis la paroi inférieure 9 de l'enclave de réception 7 en faisant office, en plus d'unité de vaporisation, de canal central.

Il convient de préciser que quel que soit la nature ou la géométrie de l'unité de vaporisation 11,11a, ce qui est essentiel dans le cadre de l'invention c'est qu'une connexion fluidique s'établisse entre le liquide à vaporiser ou le matériau imprégné de liquide à vaporiser contenu dans le réservoir 16 et la céramique poreuse 14,14a.

En référence aux figures 1 et 2, des moyens de connexions électriques 18 sont prévus entre la résistance 12 et la batterie 4.

Dans un mode de réalisation non représenté, l'unité de vaporisation 11,11a peut être montée amoviblement relativement au corps fixe 2. Dans cette alternative, l'unité de vaporisation 11,11a ne fait pas partie de la cartouche amovible 3 mais constitue un élément indépendant amovible de la cigarette électronique de l'invention dont la durée de vie ne dépend plus que de la batterie.

La cartouche amovible 3 de la cigarette électronique de l'invention 1 comporte une sortie d'air 21 surmontée d'un embout buccal 19, laquelle sortie d'air 21 se prolonge par canal d'aspiration central 20 par lequel le liquide vaporisé est aspiré par l'utilisateur. Alternativement, la cartouche amovible ne comporte pas d'embout buccal 19 lequel peut être une pièce amovible relativement à la cartouche 3 ou déportée. La cartouche amovible 3 comporte un réservoir de liquide 16 entourant et situé de part et d'autre du canal d'aspiration 20.

Le réservoir de liquide 16 peut contenir du liquide à vaporiser liquide, mais de préférence, le réservoir de liquide 16 est rempli d'un matériau fibreux ou poreux, par exemple du coton, qui est imbibé de liquide à vaporiser.

Le canal d'aspiration central 20 de la cartouche amovible 2 présente des dimensions coopérantes, de préférence des dimensions qui assurent l'emboîtement du canal d'aspiration central 20 de la cartouche amovible 2 autour du canal central 13 de l'enclave de réception 7 du corps fixe 2. Ainsi, et comme illustré sur les figures 1 et 3, lorsque la cartouche 3 est insérée dans l'enclave de réception 7, le réservoir de liquide 16 se loge autour et le long du canal central 13 dans lequel se trouve l'unité de vaporisation 11,11a.

En outre, le canal d'aspiration 20 de la cartouche amovible 2 s'agence dans la continuité du canal central 13 de l'enclave de réception 7, et plus particulier de la partie supérieure de ce canal 13 situé au-dessus de l'unité de vaporisation 11,11a, ce dont il résulte que le liquide vaporisé remonte, par aspiration, le long du canal central 13 jusqu'au canal d'aspiration 20 débouchant au niveau de l'embout buccal 19. En d'autres termes, le canal d'aspiration 20 de la cartouche amovible 2 s'agence en connexion fluidique avec l'unité de vaporisation 11,11a pour assurer, par l'utilisateur, l'aspiration du liquide vaporisé.

Le maintien fixe de la capsule amovible 3 dans l'enclave de réception 7 peut être assuré par des moyens d'encliquetage adaptés non représentés. Mais ce maintien fixe peut également être assuré par l'ajustement coordonné des dimensions de la cartouche amovible 3, et en particulier de sa paroi extérieure relativement à la paroi de l'enclave de réception 7.

On se réfère aux figures 5 à 8 pour décrire des variantes de réalisation de l'unité de vaporisation de l'invention comportant de la céramique. Ces unités de vaporisation peuvent être utilisées avantageusement dans la cigarette électronique de l'invention telle que précédemment décrite en référence aux figures 1 à 4, ou être utilisées dans tout autre type de cigarette électronique, à condition que la céramique soit mise, en position d'utilisation, au contact du liquide à vaporiser ou d'un matériau imprégné de liquide à vaporiser.

La figure 5 illustre l'unité de vaporisation 14a montée dans la cigarette électronique des figures 3 et 4. L'unité de vaporisation 14a comporte une résistance 12a au coeur de l'unité de vaporisation 11a qui est agencée en spirale en s'étendant longitudinalement et en définissant un canal central creux 22a. La céramique poreuse 14a est en contact surfacique avec la résistance en l'entourant. La céramique poreuse 14a est de forme tubulaire et peut être moulée autour de la résistance 12a. Dans cette variante de réalisation, la vaporisation s'effectue au niveau de la résistance 12a, le liquide à vaporiser pénétrant dans la céramique poreuse 14a, laquelle est en connexion fluidique avec le liquide à vaporiser comme précédemment décrit.

La figure 6 illustre une troisième variante de l'unité de vaporisation de l'invention dans laquelle la résistance 12b est également au coeur de l'unité de vaporisation 14b en présentant la forme d'un tube grillagé qui définit un canal central creux 22b. La céramique 14b est de forme tubulaire et peut être moulée autour de la résistance 12b. Dans cette variante, la céramique 14b est une céramique non poreuse. La vaporisation s'effectue au niveau de la céramique 14b qui est chauffée par la résistance 12b. On prévoit préférentiellement des lumières traversantes 23b ménagées dans toute l'épaisseur de la céramique tubulaire 14b afin de générer un passage d'air nécessaire à la vaporisation du liquide sous l'effet de l'aspiration de l'utilisateur. Ces lumières traversantes s'étendent parallèlement en arc de cercle tout le long de l'unité de vaporisation, au moins au niveau de la résistance 12b.

Dans les variantes de réalisation des figures 7 et 8, l'élément chauffant est un circuit résistif 12c,12d imprimé sur la céramique 14c,14d. De préférence dans ces configurations, la céramique est une céramique non poreuse de sorte que, comme dans la troisième variante de réalisation de la figure 6, la vaporisation s'effectue au niveau de la céramique 14c,14d qui est chauffée par le circuit résistif 12c,12d.

Dans la quatrième variante de réalisation de la figure 7, la céramique 14c est plane, de forme rectangulaire, et le circuit résistif 12c est imprimé sur au moins l'une des faces principales de la céramique 14c, de préférence sur ses deux faces opposées.

Dans la cinquième variante de réalisation de la figure 8, la céramique 14d est tubulaire en définissant un canal central creux 22d, le circuit résistif 12d étant imprimé au niveau de la face externe longitudinale de la céramique tubulaire 14d. Dans cette variante, le circuit résistif1 2d est de forme sinusoïdale sur toute la périphérie de la céramique tubulaire 14d. Comme pour la troisième variante de la figure 6, on prévoit préférentiellement des lumières traversantes 23d ménagées dans toute l'épaisseur de la céramique tubulaire 14d afin de générer un passage d'air nécessaire à vaporisation du liquide sous l'effet de l'aspiration de l'utilisateur. Ces lumières traversantes 23d s'étendent de façon rectiligne entre deux parties parallèles du circuit résistif 12d.

Dans la configuration des quatrième et cinquième variantes, la céramique 14c,14d présente la fonction de support mécanique du circuit résistif.

En outre, lorsqu'une céramique non poreuse est utilisée pour les quatrième et cinquième variantes, la vaporisation s'effectue au niveau de la céramique 14c,14d qui est chauffée par la résistance 12c,12d.

La céramique non poreuse des troisième, quatrième et cinquième variantes peut être réalisée en oxyde d'aluminium Al₂O₃ ou en tout autre céramique connue de l'homme du métier.

L'unité de vaporisation de l'invention comportant une céramique et un élément chauffant, et dépourvue de tout élément fibreux, présente l'avantage de ne pas contenir d'élément périssable tel que les éléments fibreux, par exemple en coton.

En outre, lorsque l'unité de vaporisation de l'invention est utilisée dans la cigarette électronique telle que décrite en référence aux figures 1 à 4, les éléments périssables, par exemple l'élément fibreux imprégné de liquide à vaporiser, sont déportés dans la cartouche amovible 3 ce qui permet d'obtenir une cigarette électronique recyclable, puisque la cartouche amovible 3 ne comporte pas l'unité de vaporisation, mais également plus écologique puisque la durée de vie de l'unité de vaporisation est accrue ce dont il résulte qu'elle sera jetée plus tardivement par l'utilisateur. Le fonctionnement de la cigarette électronique n'en est pas affecté puisque l'élément fibreux imprégné de liquide assure le rôle de matière tampon entre le liquide à vaporiser et la résistance. En outre, l'utilisation de la céramique permet d'éviter la persistance de saveurs de liquide antérieures, ce qui est particulièrement appréciable dans le cas d'une cigarette électronique à cartouche amovible pour laquelle il est aisé de changer de saveur en même temps que de cartouche.

Enfin, les coûts de réalisation sont diminués du fait de l'unité de vaporisation faite uniquement de résistance/circuit imprimé et céramique, et d'une cartouche ne contenant que le liquide à vaporiser, le cas échéant imprégné dans un élément fibreux.

## Revendications

1. Unité de vaporisation pour cigarette électronique, **caractérisée en ce qu'**elle comporte un élément chauffant (12,12a,12b,12c,12d) destiné à être alimenté électriquement et une céramique poreuse (14,14a) ou non poreuse (14b,14c,14d) en contact surfacique avec l'élément chauffant (12,12a,12b,12c,12d), l'unité de vaporisation (11,11a,11b,11c,11d) étant dépourvue de tout matériau fibreux.

2. Unité de vaporisation selon la revendication 1, **caractérisée en ce qu'**elle comporte un élément chauffant central (12,12a,12b), entouré au moins partiellement par une céramique poreuse (14,14a) ou non poreuse (14c).

3. Unité de vaporisation selon la revendication 2, **caractérisé en ce que** l'unité de vaporisation (11a) présente une forme cylindrique, **en ce que** l'élément chauffant (12a) s'étend longitudinalement en définissant un canal central creux (22a), et **en ce que** la céramique est une céramique poreuse (14a) de forme tubulaire qui entoure l'élément chauffant (12a).

4. Unité de vaporisation selon la revendication 3, **caractérisé en ce que** la céramique poreuse (14a) présente une porosité supérieure à 20% en masse, de préférence comprise entre 50 et 60% en masse.

5. Unité de vaporisation selon la revendication 2, **caractérisé en ce que** l'unité de vaporisation (11b) présente une forme cylindrique, **en ce que** l'élément chauffant (12b) s'étend longitudinalement en définissant un canal central creux (22b), et **en ce que** la céramique est une céramique non poreuse (14b) de forme tubulaire qui entoure l'élément chauffant (12b) et présente au moins une lumière traversante (23b) jusqu'à l'élément chauffant (12b) ménagée au niveau de sa paroi longitudinale.

6. . Unité de vaporisation selon la revendication 5, **caractérisé en ce que** la céramique non poreuse tubulaire (14b) présente une pluralité de lumières traversantes jusqu'à l'élément chauffant (12b).

7. Unité de vaporisation selon la revendication 1, **caractérisée en ce que** l'élément chauffant est un circuit résistif (12c,12d) imprimé sur la céramique (14c, 14d).

8. Unité de vaporisation selon la revendication 7, **caractérisée en ce que** la céramique (14c,14d) est non poreuse.

9. Unité de vaporisation selon l'une quelconque des revendications 7 à 8, **caractérisé en ce que** la céramique (14d) est de forme tubulaire, **en ce que** le circuit résistif (12d) est imprimé sur sa face extérieure et **en ce qu'**elle présente au moins une lumière traversante (23d).

10. Unité de vaporisation selon l'une quelconque des revendications 7 à 8, **caractérisé en ce que** la céramique (14c) est plane, et **en ce que** le circuit résistif (12d) est imprimé au moins sur l'une de ses faces principales.

11. Cigarette électronique comprenant un corps fixe (2) et une cartouche (3) qui renferme le liquide à vaporiser et qui est amoviblement montée sur le dit corps fixe (2), **caractérisée en ce que** le corps fixe (2) comporte une enclave de réception de la cartouche (7), une batterie d'alimentation (4) et une unité de vaporisation (11,11a,11b,11c,11d) selon l'une quelconque des revendications précédentes, située dans l'enclave de réception de la cartouche (7), **en ce que** la cartouche (3) comprend une sortie d'air (21) débouchant sur un canal d'aspiration (20), et un réservoir de liquide à vaporiser (16) entourant le canal d'aspiration (20), et **en ce que** la cartouche amovible (3) et le corps fixe (2) sont configurés pour que le réservoir de liquide à vaporiser (15) s'agence en connexion fluidique avec l'unité de vaporisation (11,11a,11b,11c,11d) du corps fixe (2) lorsque la capsule (3) est montée sur le corps fixe (3), et pour que le canal d'aspiration (20) de la cartouche (3) s'agence en connexion fluidique avec l'unité de vaporisation (11,11a,11b,11c,11d) du corps fixe (2) lorsque la cartouche (3) est montée sur le corps fixe (2).

12. Cigarette électronique selon la revendication 11, **caractérisée en ce qu'**au moins une partie de l'unité de vaporisation (11,11a,11b,11c,11d) du corps fixe (2) débouche au niveau d'un siège de réception (15) du réservoir de liquide à vaporiser (16).

13. Cigarette électronique selon la revendication 12, **caractérisé en ce que** l'enclave de réception de la cartouche (7) comporte un canal central (13) délimitant le siège de réception (15) du réservoir de liquide à vaporiser (16), et **en ce que** l'unité de vaporisation (11,11a,11b,11c,11 d) est agencée dans le canal central (13), une partie de l'unité de vaporisation (11,11a,11b,11c,11d) débouchant au niveau du siège de réception (15) du réservoir de liquide à vaporiser (16).

14. Cigarette électronique selon l'une quelconque des revendications 12 ou 13, **caractérisée en ce que** au moins une partie de l'unité de vaporisation (11,11a,11b,11c,11d) débouche vers ou au niveau du siège de réception (15) du réservoir de liquide à vaporiser (16) au moyen d'au moins un orifice (17) réalisé dans le canal central (13).

15. Cigarette électronique selon l'une quelconque des revendications précédentes, **caractérisée en ce que** l'unité de vaporisation (11,11a,11b,11c,11d) est amoviblement montée sur le corps fixe (2).
